# EUROPÄISCHE PATENTSCHRIFT

(11) **EP 2 589 362 B1**
(45) Veröffentlichungstag und Bekanntmachung des Hinweises auf die Patenterteilung: **06.08.2014**
(21) Anmeldenummer: 11187886.4
(22) Anmeldetag: 04.11.2011
(51) Int. Cl.: A61G 7/012, A61G 7/015, A61G 7/053, A61G 7/16

(54) **Bett, insbesondere Kranken- oder Pflegebett**
Bed, in particular hospital or home care bed
Lit, en particulier lit de malade ou de soin

(43) Veröffentlichungstag der Anmeldung: 08.05.2013
(73) Patentinhaber: Völker GmbH, 58454 Witten (DE)
(72) Erfinder: Dorenbeck, Günther, 42697 Solingen (DE)
(74) Vertreter: Von Kreisler Selting Werner - Partnerschaft von Patentanwälten und Rechtsanwälten mbB

(56) Entgegenhaltungen:
- EP-A1- 2 181 684
- FR-A1- 2 909 547
- FR-A1- 2 909 550

## Beschreibung

Die Erfindung betrifft ein Bett, bei dem es sich insbesondere um ein Kranken- oder ein Pflegebett handelt.

Für insbesondere ältere und pflegebedürftige sowie kranke Personen existieren Pflege- und Krankenhausbetten, die über höhenverstellbare Untergestelle und verstellbare Matratzenauflagen verfügen. Diese Betten gewähren den Personen bzw. Patienten sowie dem Krankenhaus- bzw. Pflegepersonal ein Höchstmaß an Komfort,

Je nach dem Grad der Immobilität der ein derartiges Bett nutzenden Person kann es dennoch mühselig sein, ohne Hilfe aus dem Bett aufzustehen. Denn die Person muss sich zunächst in eine Position bewegen, in der sie mit dem Gesäß und gegebenenfalls den Oberschenkeln auf dem seitlichen Bettrand sitzt, um dann aufstehen zu können.

Zur Erleichterung des Aufstehens aus einem Bett ist es aus JP-A-2000042053 und US-A-2004/0226093 bekannt, das Rückenteil und das Sitzflächenteil der Matratzenauflagevorrichtung relativ zum Unterschenkelteil der Matratzenauflagevorrichtung seitlich zu verschieben, und zwar über wahlweise eines der beiden Seitenteile des Bettrahmens hinaus. Im seitlich herausbewegten Zustand von Rückenteil und Sitzflächenteil der Matratzenauflagevorrichtung bedarf es einer Abstützung des Sitzflächenteils bzw. einer seitlichen Abstützung des Untergestells oder Bettrahmens, um die Gefahr des seitlichen Kippens des Betts zu verhindern.

Aus WO-A-2008/087288, WO-A-2008/090278 und WO-A-2008/087289 ist es ferner bekannt, das Unterschenkelteil der Matratzenauflagevorrichtung eines Betts gegenüber den Rücken- und Sitzflächenteilen der Matratzenauflagevorrichtung seitlich über den Bettrahmen hinaus zu verschieben. Ferner ist es aus den zuvor genannten Schriften sowie aus DE-A-288 612 und US-A-4 805 246 bekannt, das Unterschenkelteil der Matratzenauflagevorrichtung eines Betts um eine vertikale Achse gegenüber dem verbleibenden Teil des Betts seitlich zu verschwenken bzw. das Unterschenkelteil zweiteilig auszuführen, wobei beide Teile beidseitig der Mittellängsachse des Betts angeordnet sind und jeweils um eine Vertikalachse gelenkig mit dem übrigen Teil (kopfteilseitigen Bereich) des Betts verbunden sind.

Ferner ist es aus beispielsweise EP-B-0 744 934 bekannt, das Unterschenkelteil der Matratzenauflage eines Krankenhaus- bzw. Pflegebetts nach unten zu verschwenken, um, wie bei den zuvor genannten und beschriebenen bekannten Betten, über das Fußende aus dem Bett aufstehen zu können.

Moderne Kranken- oder Pflegebetten verfügen über ein insbesondere höhenverstellbares Untergestell, an dem der Bettrahmen abgestützt ist und das im Regelfall vier Standbeine aufweist, welche auf dem Untergrund ruhen. Die kopfteilseitigen Standbeine bilden dabei das kopfteilseitige Ende des Untergestells, während die fußteilseitigen Standbeine das fußteilseitige Ende des Untergestells definieren. Diese in Längserstreckung des Betts liegenden Enden des Untergestells dürfen aus Sicherheitsgründen einen bestimmen maximalen Abstand zum Kopfteil bzw. Fußteil des Bettrahmens nicht überschreiten; denn andernfalls würde die Gefahr bestehen, dass das Bett bei vertikalen Belastungen auf das Kopf- bzw. Fußteil kippen kann. Das Unterschenkelteil der Matratzenauflagevorrichtung derartiger Betten weist im Regelfall eine derart große Erstreckung zwischen dem Fußteil des Bettrahmens und dem Sitzflächenteil der Matratzenauflagevorrichtung auf, dass die Verbindungsebene zwischen Unterschenkelteil und Sitzflächenteil über dem Untergestell zwischen dessen beiden Enden angeordnet ist. Unterschenkelteile mit einer solchen Erstreckung in Längsrichtung des Betts sind komfortabel, um nämlich bei erwachsenen Personen unabhängig von der Größe der Person die gesamten Unterschenkel ab dem Kniegelenk durch das Unterschenkelteil stützen zu können.

Wenn man nun bei dem zuvor beschriebenen bekannten Kranken- oder Pflegebett das Unterschenkelteil seitlich verschieben oder auf andere Art und Weise gegenüber dem übrigen Teil des Betts verschwenken, abnehmen o.dgl. würde, um der im Bett zu liegenden Person das Aufrichten aus dem Bett über das Fußende zu erleichtern, wären fußteilseitige Bereiche des Untergestells immer noch im Wege.

Schließlich ist es aus JP 03 063329 U, EP-A-0 178 951 und WO-A-2005/027813 bekannt, bei einem Bett, das ein Fußteil aufweist, welches nicht nach oben über die Liegefläche aufragt, d.h. z.B. keine hochkant stehenden Platten o,dgl. Rahmen oder Gestelle aufweist, die Matratzenauflagevorrichtung gegenüber dem Bettgestellt über das Fußende zu verschieben, bis der Unterschenkelteil der Matratzenauflagevorrichtung über das Fußende ragt und nach unten weist. In dieser Position kann das Rückenteil hochgestellt sowie das Sitzteil nach vorne geneigt werden, womit sich die Situation wie bei einem Sessel mit Aufstehhilfe ergibt.

Aus EP-A-2 181 684 und WO-A-2010/060717 sind verschiedene Varianten eines Betts bekannt, dessen Fußende sich vom Rest des Betts wegbewegen lässt, um dann bequem aus dem Bett (nämlich über dessen unteres Ende) aufstehen bzw. sich in das Bett setzen zu können.

Aufgabe der Erfindung ist es daher, ein Bett, insbesondere Kranken- oder Pflegebett zu schaffen, das sich auf einfache Art und Weise in eine Position verfahren lässt, in der das Aufrichten aus dem Bett und das Absetzen in das Bett über dessen Fußende bequem möglich ist.

Zur Lösung dieser Aufgabe wird mit der Erfindung ein Bett vorgeschlagen, bei dem es sich insbesondere um ein Kranken- oder Pflegebett handelt und das versehen ist mit
- einem Bettrahmen, der zwei Seitenteile an den Lateralseiten, ein Kopfende und ein Fußende aufweist,
- einer Matratzenauflagevorrichtung, die ein verstellbares Rückenteil, ein Sitzflächenteil und ein verstellbares Unterschenkelteil aufweist, und
- einem Untergestell unter dem Bettrahmen, wobei das Untergestell ein dem Fußende zugewandtes fußendeseitiges Ende und ein dem Kopfende zugewandtes kopfendeseitiges Ende aufweist,
- wobei die Matratzenauflagevorrichtung längs einer im Wesentlichen parallel zum Fuß- und Kopfteil des Bettrahmens verlaufende Unterteilungsebene in einen fußendeseitigen Teil und einen kopfendeseitigen Teil trennbar ist,
- wobei der Bettrahmen längs einer im wesentlichen parallel zur Unterteilungsebene der Matratzenauflagevorrichtung verlaufenden Unterteilungsebene in einen fußendeseitigen Bettrahmenteil sowie einen kopfendeseitigen Bettrahmenteil trennbar oder getrennt ist,
- wobei das fußendeseitige Teil zumindest der Matratzenauflagevorrichtung wahlweise an deren kopfendeseitigem Teil arretierbar oder relativ zu diesen bewegbar ist,
- wobei der Bettrahmen und das Untergestell relativ zueinander in einer zu den Seitenteilen des Bettrahmens parallelen Längsrichtung insbesondere motorisch längsverschiebbar sind, und zwar zwischen einer ersten und einer zweiten Relativverschiebungsposition,
- wobei sich in der ersten Relativverschiebungsposition die Unterteilungsebene der Matratzenauflagevorrichtung im Bereich zwischen den fußendeseitigen und kopfendeseitigen Enden des Untergestells befindet,
- wobei in der zweiten Relativverschiebungsposition die Unterteilungsebene der Matratzenauflagevorrichtung mit dem fußendeseitigen Ende des Untergestells im Wesentlichen fluchtet oder sich zwischen dem fußendeseitigen Ende des Untergestells und dem Fußende des Bettrahmens befindet,
- wobei die fußendeseitigen Teile der Matratzenauflagevorrichtung und des Bettrahmens seitlich über die Lateralseiten des Bettrahmens hinaus verschiebbar sind, wobei der fußendeseitige Teil der Matratzenauflagevorrichtung seitlich verschiebbar an deren kopfendeseitigem Teil geführt ist.

Bei diesem Bett ist erfindungsgemäß vorgesehen,
- dass das fußendeseitige Teil der Matratzenauflagevorrichtung mittels mindestens zweier teilbarer Verbindungselemente mit dem kopfendeseitigen Teil der Matratzenauflagevorrichtung verbunden ist,
- dass jedes Verbindungselement ein an dem fußendeseitigen Teil der Matratzenauflagevorrichtung angebrachtes erstes Verbindungselementteil und ein an dem kopfendeseitigen Teil der Matratzenauflagevorrichtung angebrachtes zweites Verbindungselementteil aufweist, und
- dass beide Verbindungselementteile jedes Verbindungselements durch Verschieben längs einer im Wesentlichen quer zur Längserstreckung des Betts verlaufenden Verbindungselement-Achse, die an einem Verbindungselementteil angeordnet und an der der andere Verbindungselementteil gehalten oder geführt ist, trennbar und koppelbar sind.

Vorzugsweise ist bei dem erfindungsgemäßen Bett vorgesehen,
- dass der fußendeseitige Teil der Matratzenauflagevorrichtung mittels mindestens zweier Gelenke mit im wesentlichen parallel zu den Unterteilungsebenen und quer zur Längsverschiebungsrichtung von Bettrahmen und Untergestell verlaufenden Gelenkachsen gelenkig mit dem kopfendeseitigen Teil der Matratzenauflagevorrichtung verbunden ist, und
- dass die Gelenke durch Verschiebung längs ihrer Gelenkachsen trennbar sind.

In seiner bevorzugten Ausprägung weist das erfindungsgemäße Bett eine zweiteilige Matratzenauflagevorrichtung sowie einen zweiteiligen Bettrahmen auf, zwischen denen die Matratzenauflagevorrichtung bzw. der Bettrahmen getrennt werden kann. Hierzu dienen bezüglich der Verbindung der beiden Teile der Matratzenauflagevorrichtung vornehmlich insbesondere als zwei Gelenke ausgebildete, trennbar Verbindungselemente. Im Falle der Gelenke können deren Gelenkteile, welche mit den beiden Teilen der Matratzenauflagevorrichtung verbunden bzw. einstückig mit diesen ausgebildet sind, längs der Gelenkachsen verschoben werden können. Damit erfolgt die Trennung des Fußendes des Betts (d.h. der fußendeseitigen Teile der Matratzenauflagevorrichtung und des Bettrahmens) durch zunächst eine Lateralverschiebung, d.h. eine Verschiebung quer zur Längserstreckungsrichtung des Betts, und eine anschließende Bewegung in Längserstreckungsrichtung des Betts, Grundsätzlich brauchen die Verbindungselemente erfindungsgemäß nicht notwendigerweise auch eine Gelenkfunktion aufweisen. Sollte die erfindungsgemäß vorgesehene Trennung der Matratzenauflagevorrichtung zwischen zwei gelenkig miteinander verbundenen Teilen erfolgen können, so sollten die trennbaren Verbindungselemente als Gelenke ausgeführt sein. Bei erfindungsgemäßer Trennung der Matratzenauflagevorrichtung in einem "starren" Bereich derselben verbinden die Verbindungselemente die beiden Teile der Matratzenauflagevorrichtung starr miteinander.

Im Falle der Ausbildung eines Verbindungselements als Gelenk, weist ein derartiges Gelenk beispielsweise zwei Gelenkteile und eine seitlich von einem der beiden Gelenkteile abstehende (insbesondere festsitzende) Gelenkachse als Bolzen auf, auf die bzw. auf den dann das andere Gelenkteil, das eine entsprechende Bohrung aufweist, aufgeschoben wird. Umgekehrt kann selbstverständlich auch das Gelenkteil mit dem abstehenden Bolzen in die Bohrung des anderen Gelenkteils eingeschoben werden.

Bei einer anderen Ausgestaltung der Verbindung der beiden Teile zumindest der Matratzenauflagevorrichtung ist vorgesehen, dass jedes Gelenk einen im wesentlichen C-förmigen Profilteil, der an dem einen der beiden Teile der Matratzenauflagevorrichtung angeordnet ist, und einen von dem im wesentlichen C-förmigen Profilteil aufgenommenen, im wesentlichen zylindrischen Profilteil aufweist, der an dem anderen der beiden Teile der Matratzenauflagevorrichtung angeordnet ist und in dem im wesentlichen C-förmigen Profilteil verschiebbar geführt ist.

Zweckmäßig ist es, wenn die Achse des Gelenks bzw. des starren Verbindungselements zwischen den beiden Teilen der Matratzenauflagevorrichtung oberhalb der Seitenteile des Bettrahmens verläuft.

In weiterer vorteilhafter Ausgestaltung der Erfindung kann vorgesehen sein, dass auch die beiden Teile des Bettrahmens durch mindestens zwei Gelenke verbunden sind, von denen jedes einen im wesentlichen C-förmigen Profilteil, der an dem einem der beiden Teile des Bettrahmens angeordnet ist, und einen von dem im wesentlichen C-förmigen Profilteil aufgenommenen, im wesentlichen zylindrischen Profilteil aufweist, der an dem anderen der beiden Teile des Bettrahmens angeordnet ist und in dem im wesentlichen C-förmigen Profilteil verschiebbar geführt ist.

An sich bedarf es bei dem erfindungsgemäßen Bett lediglich einer trennbaren Verbindung zwischen den Teilen der Matratzenauflagevorrichtung. Die beiden Teile des Bettrahmens (fußendeseitiger und kopfendeseitiger Teil) benötigen strenggenommen keine Verbindung, wenn sich Bettrahmen und Untergestell in ihrer zweiten Relativverschiebungsposition befinden. In der ersten Relativverbindungsposition sind beide zuvor genannten Teile des Bettrahmens durch das Untergestell abgestützt. Eine Abstützung des fußendeseitigen Teils des Bettrahmens (und damit des von diesem gestützten fußendeseitigen Teils der Matratzenauflagevorrichtung) in der zweiten Relativverschiebungsposition von Bettrahmen und Untergestell kann dadurch realisiert werden, dass das fußendeseitige Teil des Bettrahmens selbst über Stützbeine (mindestens drei nicht entlang einer gemeinsamen geraden Linie angeordnete Stützbeine oder aber vorzugsweise vier Stützbeine) aufweist oder aber durch trennbare Verbindungselemente (beispielsweise ebenfalls Gelenke) mit dem kopfendeseitigen Teil des Bettrahmens verbunden ist.

An dieser Stelle sei hervorgehoben, dass es sich bei den oben beschriebenen Gelenken nicht unbedingt um gelenkig verbundene Verbindungselementteile handelt. Ganz allgemein gilt, dass die oben beschriebenen Gelenke in ihrem Verbindungszustand starre Verbindungselemente sein können. Diese Verbindungselemente sind lediglich zweckmäßigerweise zusätzlich als Gelenke ausgebildet. Insoweit ist also die Verwendung des Begriffs "Gelenk" im Vorstehenden und insbesondere in der Anspruchsfassung allgemein als (starres oder gelenkiges) teilbares Verbindungselement aufzufassen.

In weiterer vorteilhafter Ausgestaltung der Erfindung ist vorgesehen, dass jedes Gelenk eine Bauformerstreckung in Längsverschiebungsrichtung der jeweiligen durch das Gelenk verbundenen Teile der Matratzenauflagevorrichtung und gegebenenfalls des Bettrahmens aufweist und dass der Abstand zwischen zwei benachbarten Gelenken größer ist als die Bauformerstreckung.

Sinngemäß ist also nach der Erfindung vorgesehen, dass der Bettrahmen gegenüber dem insbesondere höhenverstellbaren Untergestell in Längserstreckung des Betts verschiebbar gelagert ist. Dann nämlich ist es möglich, zur Nutzung des Betts als Sitzmöbel (d.h. als Ausstiegshilfe über das Fußende) Bettrahmen und Untergestell zunächst relativ zueinander zu verschieben, bis sich die Unterteilungsebenen von Bettrahmen und Matratzenauflagevorrichtung außerhalb des vom Untergestell eingenommenen Bereichs befinden. Diese Relativverschiebbarkeit von Bettrahmen und Untergestell in die zweite Relativverschiebungsposition erfolgt vorteilhafterweise motorisch. Ausgehend von dieser Position lässt sich nun das Fußende des Betts von dessen übrigem Teil bis zur Trennung seitlich verschieben, um das Fußende anschließend längs zu verschieben bzw. abzurücken.

Ausgangspunkt der Erfindung ist also ein Bett mit einem Bettrahmen, der zwei Seitenteile an den Lateralseiten, ein Kopfende ggf. mit einem Kopfteil und ein Fußende ggf, mit einem Fußteil aufweist. Am Bettrahmen abgestützt ist eine Matratzenauflagevorrichtung, die drei- oder vierteilig ausgebildet und verstellbar ist. Die Matratzenauflagevorrichtung weist mindestens ein verstellbares Rückenteil sowie ein verstellbares Unterschenkelteil und zwischen beiden ein feststehendes oder bewegbares bzw. teilweise bewegbares Sitzflächenteil auf. Das Sitzflächenteil kann gemäß einer vorteilhaften Weiterbildung der Erfindung zwei Teile, nämlich ein Oberschenkelteil und ein Sitz- bzw. Gesäßteil aufweisen. Das Oberschenkelteil ist zweckmäßigerweise verstellbar und gelenkig mit dem Sitzteil verbunden.

Der Bettrahmen wird von einem Untergestell gestützt, das in Längserstreckung des Betts durch ein fußseitiges und ein kopfseitiges Ende begrenzt ist. Im Allgemeinen ruht das Untergestell über kopf- und fußseitige Abstützeinrichtungen auf dem Untergrund. Das Untergestell kann verfahrbar, d.h. mit Rollen ausgestattet sein, was aber nicht zwingend erforderlich ist. Ferner kann das Untergestell zweckmäßigerweise höhenverstellbar sein,

Bei einem normalen Kranken- bzw. Pflegebett sind weder Bettrahmen noch Matratzenauflagevorrichtung derart unterteilt, dass man einen Teil des Bettrahmens von dem verbleibenden Bettrahmenteil bzw. ein Teil der Matratzenauflagevorrichtung von dem verbleibenden Teil der Matratzenauflagevorrichtung wegbewegen kann. Dies ist aber nun erfindungsgemäß möglich, indem sowohl die Matratzenauflagevorrichtung als auch der Bettrahmen längs jeweils einer Unterteilungsebenen jeweils in einen fußendeseitigen Teil und in einen kopfendeseitigen Teil trennbar oder getrennt sind. Die beiden Unterteilungsebenen, zu deren beiden Seiten die kopf- und fußendeseitigen Teile (nachfolgend auch mit kopf- bzw. fußteilseitigem Teil bezeichnet) angeordnet sind, können zusammenfallen oder verlaufen mit geringem Abstand zueinander parallel.

Ferner ist erfindungsgemäß die bereits oben angesprochene Relativverschiebungsmöglichkeit zwischen Bettrahmen und Untergestell vorgesehen. Wenn das Kranken- bzw. Pflegebett als normales Bett genutzt wird, befinden sich Bettrahmen und Untergestell in einer ersten Relativverschiebungsposition, In dieser ersten Relativverschiebungsposition befindet sich die Unterteilungsebene der Matratzenauflagevorrichtung (und im Regelfall auch die Unterteilungsebene des Bettrahmens, die bei der Erfindung also voneinander beabstandet sein oder zusammenfallen können) in dem Bereich zwischen den fuß- und kopfteilseitigen Enden des Untergestells. Um nun bei wegbewegten fußendeseitigen Teilen von Bettrahmen und Matratzenauflagevorrichtung bequem aus dem Bett aussteigen oder sich bequem in das Bett setzen zu können, ist erfindungsgemäß vorgesehen, Bettrahmen und Untergestell relativ zueinander in die zweite Relativverschiebungsposition zu bewegen, in der die Unterteilungsebene der Matratzenauflagevorrichtung (und gegebenenfalls auch die Unterteilungsebene des Bettrahmens) sich außerhalb des vom Untergestell eingenommenen Bereichs befindet. In dieser Relativverschiebungsposition befindet sich das dem Unterschenkelteil zugewandte Ende des Sitzflächenteils der Matratzenauflagevorrichtung auf Höhe, vor oder hinter dem fußteilseitigen Ende des Untergestells. In jedem Fall ist die Position des Sitzflächenteils dergestalt, dass sich nunmehr zum Aufstehen aus dem Bett keine Bereiche des fußteilseitigen Endes des Untergestells mehr in dem Raum unterhalb des dem Unterschenkelteil zugewandten vorderen Randes des Sitzflächenteils befinden, den die das Bett verlassende oder sich in das Bett setzende Person benötigt.

Mit anderen Worten fluchtet also in der zweiten Relativverschiebungsposition die Unterteilungsebene der Matratzenauflagevorrichtung im Wesentlichen mit dem fußteilseitigen Ende des Untergestells. Dabei bedeutet "im wesentlichen fluchten", dass sich die Unterteilungsebene direkt oberhalb des fußteilseitigen Endes des Untergestells oder aber geringfügig vor diesem bzw. geringfügig hinter diesem befindet. Bei Anordnung vor dem fußteilseitigen Ende des Untergestells befindet sich die Unterteilungsebene der Matratzenauflagevorrichtung zwischen dem fußteilseitigen Ende des Untergestells und dem Fußteil des Bettrahmens, während sich die Unterteilungsebene der Matratzenauflagevorrichtung in der Position hinter dem fußteilseitigen Ende des Untergestells zwischen diesem fußteilseitigen Ende und dem kopfteilseitigen Ende des Untergestells befindet,

Es existieren verschiedene Möglichkeiten, die fußteilseitigen Teile von Matratzenauflagevorrichtung und Bettrahmen gemeinsam derart relativ zum übrigen Bett bewegen zu können, dass der Ausstieg aus dem Bett über das (nun nicht mehr im Wege stehende) Fußende des Betts möglich ist. Zum Aufrichten aus dem Bett können das Rückenteil und das Sitzflächenteil in eine stuhl- bzw. sesselähnliche Position gebracht werden, wobei das Sitzflächenteil zur weiteren Vereinfachung des Aufrichtens leicht nach oben gekippt werden kann, um die Unterschenkel im Bereich der Kniekehlen zu unterstützen. Darüber hinaus kann als weitere Aufstehhilfe der sich so bildende Stuhl bzw, Sessel durch Kippen des Bettrahmens nach vorne geneigt werden. Derartige Aufstehhilfen sind grundsätzlich von Stühlen bzw. Sesseln her bekannt. Neu ist allerdings die Integration dieser Aufstehhilfen in einem herkömmlichen Bett. Die fußendeseitigen Teile von Matratzenauflagevorrichtung und Bettrahmen lassen sich zunächst seitlich über die Lateralseiten des Bettrahmens hinaus verschieben, bis die Verbindungselemente (insbesondere als Gelenke ausgeführt) außer Eingriff sind, um dann die fußendeseitigen Teile von Matratzenauflagevorrichtung und Bettrahmen in Längserstreckung wegbewegen zu können, so dass sie keine Verbindung mehr zu den verbleibenden Teilen von Matratzenauflagevorrichtung und Bettrahmen haben. In diesem Fall sollten die fußteilseitigen Teile von Matratzenauflagevorrichtung und Bettrahmen auch auf eigenen Stützbeinen ruhen.

Zweckmäßig ist es, wenn der fußendeseitige Teil des Bettrahmens über eine eigene Abstützung zum Untergrund, auf dem das gesamte Bett ruht, verfügt. Bei einer derartigen Abstützung kann es sich um Standbeine mit Laufrollen bzw. -kugeln handeln, die eine Bewegung der fußendeseitigen Teile von Matratzenauflagevorrichtung und Bettrahmen über dem Untergrund vereinfachen. Die Abstützung des fußteilseitigen Teils des Bettrahmens wirkt bei einem höhenverstellbaren Untergestell insbesondere dann, wenn sich das Untergestell in seiner Minimalhöhe befindet. Die Abstützung des fußendeseitigen Teils des Bettrahmens gegenüber dem Untergrund ist insbesondere bei Einnahme der zweiten Relativverschiebungsposition von Bettrahmen und Untergestell zweckmäßig. Wenn das Bett bzw, wenn der Bettrahmen und das Untergestell eine andere Relativverschiebungsposition einnehmen, so können die Abstützelemente bzw. die Abstützung auch aufgehoben werden, was beispielsweise durch Hochklappen oder Entfernen der Abstützung erfolgen kann.

Aus Sicherheitsgründen ist es zweckmäßig, wenn sich das erfindungsgemäße Bett bei Ausstattung mit einem höhenverstellbaren Untergestell nur dann anheben lässt, wenn Bettrahmen und Untergestell die erste Relativverschiebungsposition einnehmen. Dann nämlich ist der Bettrahmen mit maximaler Standfestigkeit auf dem Untergrund abgestützt. Mit anderen Worten wird die Höhenverstellbarkeit des Untergestells nur in der ersten Relativverschiebungsposition von Bettrahmen und Untergestell freigegeben. Anders ausgedrückt lässt sich dann auch die Längsverschiebbarkeit von Bettrahmen und Untergestell lediglich bei sich im Wesentlichen in Minimalhöhe befindendem Untergestell realisieren. Diese Aussage soll auch den Fall umfassen, dass das Untergestell in der zweiten Relativverschiebungsposition des Betts (und damit bei vollständig wegbewegten fußendeseitigen Teilen von Matratzenauflagevorrichtung und Bettrahmen) geringfügig angehoben werden kann, und zwar so, dass sich das Sitzflächenteil auf einer von Stühlen und Sesseln her bekannten "bequemen" Höhe zum Aufrichten aus dem Bett und Absetzen auf das Bett befindet.

Durch die Teilung des Bettrahmens sind dessen Seitenteile jeweils zweiteilig ausgebildet und in einen fußteilseitigen sowie einen kopfteilseitigen Abschnitt unterteilt. Zur Versteifung dieser Seitenteile des Bettrahmens in jeder anderen als der zweiten Relativverschiebungsposition des Betts dient zweckmäßigerweise ein Versteifungselement, das sich beidseitig der Unterteilungsebene des Bettrahmens erstreckt und in die beiden Abschnitte des betreffenden Seitenteils eingetaucht ist, wenn Bettrahmen und Untergestell eine andere als die zweite Relativverschiebungsposition einnehmen. Die Versteifungselemente können manuell betätigbar und damit manuell bewegbar sein. Alternativ können die Versteifungselemente auch automatisch außer Eingriff mit den beiden fußteilseitigen Abschnitten der Seitenteile des Bettrahmens kommen, wenn Bettrahmen und Untergestell ihre zweite Relativverschiebungsposition einnehmen. Hierzu sind die Versteifungselemente relativ zum Untergestell (oder zum Bettrahmen) feststehend angeordnet, was davon abhängt, ob nun sich das Untergestell relativ zum Bettrahmen oder der Bettrahmen relativ zum Untergestell aktiv verschieben lässt.

Zweckmäßigerweise sind die Versteifungselemente jeweils als Bolzen ausgebildet, wobei an beiden Abschnitten jedes Seitenteils des kopfteilseitigen Bettrahmenteils jeweils ein Führungskanal zur Führung des betreffenden Bolzens an dem fußteilseitigen Abschnitt des Seitenteils ein Aufnahmekanal zur Aufnahme des Bolzens angeordnet ist und wobei die Bolzen während der Relativverschiebung von Bettrahmen und Untergestell in den Führungs- und Aufnahmekanälen angeordnet sind und sich in der zweiten Relativverschiebungsposition außerhalb der Aufnahmekanäle befinden.

Damit der fußendeseitige Bettrahmensteil gegenüber seinem kopfendeseitigen Abschnitt nicht unbeabsichtigt bewegt werden kann, wenn sich Bettrahmen und Untergestell in ihrer zweiten Relativverschiebungsposition befinden, ist es zweckmäßig, ein Verriegelungselement vorzusehen, das insbesondere manuell zu betätigen und zu entriegeln ist, um das fußendeseitige Bettrahmenteil seitlich verschieben zu können.

Die Verbindung zwischen den (jeweils) kopf- und fußendeseitigen Teilen von Matratzenauflagevorrichtung und gegebenenfalls Bettrahmen erfolgt zweckmäßigerweise durch Gelenke, deren Gelenkachsen im wesentlichen parallel zu den Unterteilungsebenen und parallel zum Untergrund (d.h. im Regelfall horizontal) verlaufen. Hier bieten sich als Gelenke insbesondere C-förmige Profilteile mit von diesen umgriffenen zylindrischen Profilteilen an. Ein derartiges Gelenk beschränkt auf vorteilhafte Weise konstruktionsbedingt den Schwenkwinkel, der durch die Öffnung des C-förmigen Profilteils und die Dicke eines mit dem zylindrischen Profilteil verbundenen Verbindungselements bestimmt ist. Über die C-förmigen und zylindrischen Profilteile sind die kopf- und fußteilseitigen Teile von Bettrahmen und Matratzenauflagevorrichtung jeweils auch verschiebbar aneinander geführt.

Die Achse des Gelenks zwischen den beiden Teilen der Matratzenauflagevorrichtung verläuft zweckmäßigerweise oberhalb der Seitenteile des Bettrahmens.

Wie bereits oben kurz angesprochen, ist das Unterschenkelteil der Matratzenauflagevorrichtung gelenkig mit dem Sitzflächenteil verbunden. Wenn das Sitzflächenteil selbst zweiteilig ausgebildet ist und ein Oberschenkelteil sowie ein Sitz- bzw. Gesäßteil aufweist, so erfolgt die gelenkige Verbindung zwischen dem Unterschenkelteil und dem Oberschenkelteil. Das Unterschenkelteil liegt auf dem fußteilseitigen Teil des Bettrahmens auf und wird beim Bewegen des fußteilseitigen Teils des Bettrahmens von diesem mitgenommen. Das Unterschenkelteil lässt sich unter Mitnahme des Oberschenkelteils bzw. des Sitzflächenteils hochstellen und in einer hochgestellten Position über sogenannte Stützsteller abstützen. Die Stützsteller sind zweckmäßigerweise als Stützstellschere ausgebildet, die zwei quer zur den Seitenteilen des Bettrahmens verlaufende, sich kreuzende Streben aufweist, welche an ihren Enden verschiebbar und drehbar mit den fußteilseitigen Teilen von Matratzenauflagevorrichtung und Bettrahmen verbunden und wahlweise in einer von mehreren sich kreuzenden Schrägstellungen feststellbar sind. Die quer eingebaute Stützstellerschere verleiht den fußteilseitigen Teilen von Bettrahmen und Matratzenauflagevorrichtung eine schubsteife und scherkraftfeste Verbindung. Beispiele für Stützsteller, die für das erfindungsgemäße Bett verwendet werden können, sind in DE-A-16 54 383 und DE-A-15 54 117 beschrieben.

Wie ebenfalls bereits oben angesprochen, kann zur Überführung des Betts von der ersten Relativverschiebungsposition in die zweite Relativverschiebungsposition entweder der Bettrahmen verschiebbar am Untergestell gelagert oder aber das Untergestell verschiebbar am Bettrahmen gelagert sein. Im zweitgenannten Fall ist das Untergestell zweckmäßigerweise längenveränderbar ausgeführt, ist also bezogen auf eine zum Untergrund parallele (Horizontal-)Ebene teleskopierbar. Das kopfteilseitige Ende des Untergestells ist dabei zweckmäßigerweise gegen Verschiebungen relativ zum Bettrahmen mit diesem verbunden, wohingegen sein fußteilseitiges Ende längsverschiebbar mit dem Bettrahmen gekoppelt ist. Ausgehend von der ersten Relativverschiebungsposition wird also dann das Untergestell zusammengezogen bzw. zusammengefahren, so dass schließlich in der zweiten Relativverschiebungsposition das fußteilseitige Ende des Untergestells im wesentlichen mit der Unterteilungsebene der Matratzenauflagevorrichtung fluchtet (in dem erklärten bzw. oben erwähnten Sinne).

Die zuvor beschriebene erfindungsgemäße seitliche Verschiebbarkeit des fußteilseitigen Abschnitts (nachfolgend Fußende genannt) des Betts mit anschlie-ßender Längsbewegbarkeit (und umgekehrt) ist insoweit nicht ohne Weiteres realisierbar, als sowohl der Bettrahmen als auch die Matratzenauflagevorrichtung entsprechend geteilt sein müssen. Bezüglich der Matratzenauflagevorrichtung bietet sich dabei deren Relativverschiebbarkeit zwischen dem Unterschenkelteil und dem gegebenenfalls mit dem Sitzflächenteil kombinierten Oberschenkelteil (d.h. allgemein Sitzflächenteil) an, Diese beiden Teile sind im Regelfall gelenkig miteinander verbunden, wobei das Oberschenkelteil insbesondere motorisch verschwenkbar ist, mit der Folge, dass das mit ihm gelenkig verbundene Unterschenkelteil "mitgeschleppt" wird. Das Unterschenkelteil wird also bei Verschwenkung des Oberschenkelteils im Bereich des Gelenks zum Unterschenkelteil angehoben.

Man könnte nun diese gelenkige Verbindung gezielt ausklingen bzw. auf andere Art und Weise aufheben, um das Fußende des Betts gegenüber dem übrigen Teil des Betts seitlich zu verschieben. Dies bringt aber die Schwierigkeit mit sich, dass dann beim anschließenden Zurückverschieben des Fußendes die gelenkige Verbindung wieder hergestellt werden muss, was den Bedienkomfort wesentlich nachteilig beeinflusst.

Daher ist bezüglich der seitlichen Relativverschiebbarkeit des Fußendes des Betts vorgesehen, dass das Unterschenkelteil am Sitzflächenteil der Matratzenauflagevorrichtung seitlich verschiebbar geführt ist, was durch das Zusammenspiel eines ersten Führungsprofilelements am entweder dem Sitzflächenteil oder dem Unterschenkelteil und einem ersten Lagerelement sowie erstem Verbindungselement am Unterschenkelteil bzw. Sitzflächenteil realisiert wird, wobei das erste Lagerelement längsverschiebbar im ersten Führungsprofilelement untergebracht ist und über das sich durch eine seitliche Öffnung im ersten Führungsprofilelement hindurch erstreckende erste Verbindungselement mit dem Unterschenkelteil bzw. Sitzflächenteil der Matratzenauflagevorrichtung verbunden ist. Dabei ist die besagte Öffnung derart bemessen, dass ihre in Umfangsrichtung um die Gelenkachse liegenden Ränder die Verschwenkbarkeit von Oberschenkel- und Unterschenkelteil in dem gewünschten Verschwenkungsmaße nicht beeinträchtigt.

Mit anderen Worten sind also das Oberschenkelteil und das Sitzflächenteil (bzw. das Oberschenkelteil und das Sitzteil eines zweiteiligen Sitzflächenteils) durch ein Scharnier miteinander verbunden, das neben der Verschwenkbarkeit auch eine seitliche Verschiebbarkeit der beiden (fußende- und kopfendeseitigen) Teile der Matratzenauflagevorrichtung zulässt.

Auch die beiden kopf- und fußteilseitigen Teile des Bettrahmens (Fußende und übriger Teil des Bettrahmens(nachfolgend auch vereinfacht Kopfende genannt) können verschiebbar aneinander geführt sein. Hierbei weist entweder das Fußende oder der verbleibende Teil des Bettrahmens ein zweites Führungsprofil auf, in dem ein zweites Lagerelement untergebracht ist, das sich durch eine seitliche Öffnung im zweiten Führungsprofilelement hindurch mit den betreffenden anderen Teilen des Bettrahmens verbinden lässt, Hierzu dient ein zweites Verbindungselement. Die Längsverschiebbarkeit dieser Verbindung der beiden Teile des Bettrahmens ist also ähnlich gelöst wie oben im Zusammenhang mit der Verbindung von Oberschenkel- und Unterschenkelteil der Matratzenauflagevorrichtung beschrieben. Allerdings ist für die Verbindung der beiden Bettrahmenteile nicht notwendigerweise auch deren Verschwenkbarkeit gefordert. Man kann aber auch dort eine entsprechende Verschwenkbarkeit, wie sie oben im Zusammenhang mit der Verbindung von Oberschenkelteil und Unterschenkelteil der Matratzenauflagevorrichtung beschrieben ist, vorsehen.

Die Verschwenkbarkeit der lateral verschiebbaren Gelenkverbindung von Oberschenkelteil und Sitzflächenteil wird zweckmäßigerweise dadurch realisiert, dass das erste Führungsprofilelement ein C-förmiges Profil aufweist, welches das erste Lagerelement, das als zylindrischer Körper ausgebildet ist, umgreift. Durch die Öffnung des C-Profils lässt sich dann das Verbindungselement zwischen dem ersten Lagerelement und dem entsprechenden anderen Teil der Matratzenauflagevorrichtung hindurchführen. Hierbei ist die Öffnung über die gesamte Länge des ersten Führungsprofilelements verlaufend ausgebildet, wie dies bei C-förmigen Profilen oder bei anderen Profilen, die einen Schlitz oder dergleichen Öffnung aufweisen, der Fall ist.

Es ist aber auch ebenso möglich, die für die gelenkige und seitlich verschiebbare Verbindung von Oberschenkel- und Sitzflächenteil erforderliche Öffnung im ersten Führungsprofilelement vor dessen Stirnseiten enden zu lassen. Diese Enden der Öffnung dienen dann als Anschläge zur Begrenzung der seitlichen Verschiebbarkeit beider Teile.

Der Vorteil der erfindungsgemäßen Konstruktion, bei der allgemein vorgesehen ist, dass das Fußende des Bettrahmens zumindest teilweise wegbewegt werden kann, ist darin zu sehen, dass die im Bett liegende Person nunmehr wesentlich einfacher aufstehen kann. Denn nach weggenommenem Fußende nimmt die im Bett liegende Person bei entsprechender Hochverschwenkung des Rückenlehnenteils der Matratzenauflagevorrichtung automatisch eine sitzende Position ein. Ist das seitlich verschobene Fußende zudem mit Sicherheitsseitenteilen versehen, wie dies bei Kranken- oder Pflegebetten an sich üblich ist, so kann sich die sich aus dem Bett aufrichtende Person auf diesen hochgestellten Sicherheitsseitenteilen abstützen, wobei sie mit der einen Hand das ihr zugewandte Sicherheitsseitenteil des wegbewegten Fußendes und mit der anderen Hand das Sicherheitsseitenteil, welches sich auf der anderen Längsseite des Bettrahmens neben dem Beckenbereich der Person befindet, ergreift. Diese beiden Sicherheitsseitenteile können also nach Art von Stuhllehnen benutzt werden, und zwar sowohl beim Aufrichten aus dem Bett als auch beim Herablassen auf das Bett zur Einnahme einer Sitzhaltung. Alternativ können seitlich des Sitzflächenteils Abstützlehnen (z.B. durch Aufstecken) angebracht werden.

In ihrer allgemeinsten Form betrifft die Erfindung also ein Kranken- bzw. Pflegebett, das versehen ist mit
- einem Bettrahmen, der zwei Seitenteile an den Lateralseiten, ein Kopfteil am Kopfende und ein Fußteil am Fußende aufweist,
- einer Matratzenauflagevorrichtung, die ein verstellbares Rückenteil, ein Sitzflächenteil und ein verstellbares Unterschenkelteil aufweist, und
- einem Untergestell unter dem Bettrahmen, wobei das Untergestell ein dem Fußende zugewandtes fußteilseitiges Ende und ein dem Kopfende zugewandtes kopfteilseitiges Ende aufweist,
- wobei die Matratzenauflagevorrichtung der Bettrahmen jeweils in einen fußteilseitigen Teil und einen kopfteilseitigen Teil unterteilt sind, die beidseitig von zueinander parallelen und versetzen oder miteinander zusammenfallenden Unterteilungsebenen, die im wesentlichen rechtwinklig zur Längserstreckung des Betts verlaufen, angeordnet sind, und
- wobei Bettrahmen und Untergestell in Längserstreckungsrichtung des Betts derart relativ zueinander seitlich und anschließend (und umgekehrt) verschiebbar/verfahrbar sind, dass die Unterteilungsebene(n) durch das Untergestell oder außerhalb des Untergestells bzw. in Höhe des fußteilseitigen Endes des Untergestells verläuft/verlaufen.

Die Erfindung wird nachfolgend anhand mehrerer Ausführungsbeispiele näher erläutert. Im Einzelnen zeigen dabei:
- Fig. 1: in Seitenansicht und schematisch ein Kranken- oder Pflegebett mit längs vertikaler Ebenen getrennten Bettrahmen und getrennter Matratzenauflagevorrichtung, wobei der Bettrahmen in seiner Normalverschiebungsposition relativ zum Untergestell gezeigt ist,
- Fig. 2: das Bett gemäß Fig. 1 ebenfalls in Seitenansicht, wobei jedoch der Bettrahmen gegenüber dem Untergestell nun so weit verschoben ist, dass die Unterteilungsebene zumindest der Matratzenauflagevorrichtung außerhalb des vom Untergestell eingenommenen Bereichs liegt,
- Fig. 3: das Bett gemäß Situation nach Fig. 1 in der Trendelenburg-Stellung,
- Fig. 4: das Bett gemäß Situation nach Fig. 1 in der Anti-Trendelenburg-Stellung,
- Fign. 5 und 6: Draufsichten auf das Bett in den Positionen gemäß der Fign. 1 und 2,
- Fig. 7: eine Draufsicht auf das Bett in dessen Verschiebungsposition gemäß Fig. 2, wobei das Fußende des Betts (fußteilseitiger Teil des Bettrahmens und der Matratzenauflagevorrichtung) seitlich verschoben ist,
- Fig. 8: die Situation, in der das Fußende des Betts ausgehend von der Situation gemäß Fig. 7 in Längsrichtung des Betts abgerückt ist,
- Fig. 9: eine detailliertere Darstellung der Verbindung der beiden Bettrahmenteile und der beiden Matratzenauflageteile bei sich in der Normalposition befindendem Bett,
- Fig. 10: eine detaillierte Ansicht der Verbindung zwischen den beiden Bettrahmenteilen und den beiden Matratzenauflageteilen bei sich in der Verschiebungsposition gemäß Fig. 2 befindendem Bett,
- Fig. 11: eine Darstellung ähnlich der gemäß Fig. 10 jedoch bei noch verriegelten Bettrahmenteilen,
- Fig. 12: eine Darstellung der Situation, in der das Unterschenkel- und das Oberschenkelteil der Matratzenauflagevorrichtung relativ zum Sitzteil hochgestellt sind,
- Fig. 13: die Situation, in der das Unterschenkelteil der Matratzenauflagevorrichtung motorisch angehoben und das Oberschenkelteil abfallend schrägverlaufend ist,
- Fig. 14: eine perspektivische Seitenansicht des Betts mit seitlich verschobenem Fußende und mit der Matratzenauflagevorrichtung in einer Position wie bei einem Stuhl bzw. Sessel,
- Fig. 15: eine andere perspektivische Darstellung des Betts in der Position gemäß Fig. 14,
- Fig. 16: eine Seitenansicht des Betts in der Position gemäß den Fign. 14 und 15 zur Verdeutlichung der in dieser Position möglichen Anhebung des Unterschenkelteils zur Erleichterung des Einnehmens einer Sitzposition,
- Fig. 17: die Situation des Betts mit Matratzenauflagevorrichtung in der Position gemäß den Fign. 14 bis 16, wobei zusätzlich als weitere Aufstehhilfe der vom Untergestell gestützte Bettrahmenteil schräggestellt ist,
- Fign. 18 bis 30: verschiedene Ansichten eines Betts gemäß einem zweiten Ausführungsbeispiel und
- Fign. 31 bis 33: Draufsichten auf eine weitere alternative Ausgestaltung des Betts mit trennbaren Gelenken bzw. allgemein Verbindungselementen zwischen dem fußendeseitigen Teil und dem kopfendeseitigen Teil der Matratzenauflagevorrichtung.

In den Fign. 1 bis 17 ist schematisch ein Kranken- oder Pflegebett 10 als Ausführungsbeispiel der Erfindung gezeigt, das wahlweise wie ein Sessel oder Stuhl genutzt werden kann, wobei das verschwenkbare Rückenteil der Matratzenauflagevorrichtung die Rückenlehne des Stuhls bildet.

Das Bett 10 weist ein Untergestell 12 auf, das höhenverstellbar ist. Das Untergestell 12 ist mit vier Standbeine 14,16 (im Normalfall mit verriegelbaren Laufrollen) versehen, die teleskopisch oder auf andere Art und Weise höhenveränderbar sind und an ihren oberen Enden durch Verbindungselemente 18 (siehe auch die Fign. 5 und 6) untereinander verbunden sind. Die kopfteilseitigen Standbeine 16 bilden das kopfteilseitige Ende 17 des Untergestells 12, während die fußteilseitigen Standbeine 14 das fußteilseitige Ende 15 des Untergestells 12 definieren.

An dem höhenverstellbaren Untergestell 12 ist ein Bettrahmen 20 horizontal verschiebbar gelagert. Der Bettrahmen 20 umfasst am Kopfende 21 des Betts 10 ein Kopfteil 22 sowie am Fußende 23 des Betts 10 ein Fußteil 24. Das Kopfteil 22 und das Fußteil 24 sind durch zwei Seitenteile 26 miteinander verbunden. Die beiden Seitenteile 26 sind verschiebbar an dem oberen Ende des Untergestells 12 gelagert. Für eine automatische Verschiebung des Bettrahmens 20 gegenüber dem Untergestell 12 dient ein Motor 28. Alternativ kann diese Verschiebung aber auch ohne Motor, also manuell erfolgen.

In dem Bettrahmen 20 ist eine (vierteilige) Matratzenauflagevorrichtung 30 angeordnet, die ein verschwenkbares Rückenteil 32, ein feststehendes Sitzteil 34, ein verschwenkbares Oberschenkelteil 36 und ein beweglich angeordnetes Unterschenkelteil 38 aufweist, wobei alternativ das Oberschenkelteil und das Sitzteil auch zu einem gemeinsamen verstellbaren Sitzflächenteil zusammengefasst sein können, wie es bei dreiteiligen Matratzenauflagevorrichtungen der Fall ist. Das Unterschenkelteil 38 ist mit dem Oberschenkelteil 36 gelenkig verbunden und wird bei Verschwenkung des Oberschenkelteils 36 (siehe die Pfeile 40,41 z.B. auch in Fig. 13) mitbewegt, wobei es an seinem zum Oberschenkelteil 36 weisenden (Verbindungs-)Ende angehoben und damit schräggestellt wird. Die Verschwenkbarkeit des Rückenteils 32 ist in Fig. 1 durch den Pfeil 42 angedeutet (siehe auch Fign. 14 bis 17).

Eine Besonderheit des Bettes gemäß den Fign. 1 bis 17 ist in der Teilung des Bettrahmens 20 und der Matratzenauflagevorrichtung 30 im Bereich der z.B. in den Fign. 9 und 11 vertikal eingezeichneten Unterteilungsebenen 44 und 45 zu sehen, Beidseitig der Unterteiiungsebene 44 des Bettrahmens 20 befindet sich nun pro Seitenteil 26 des Bettrahmens 20 ein kopfteilseitiger Abschnitt 26a und ein fußteilseitiger Abschnitt 26b. Die beiden so entstehenden Bettrahmenteile, nämlich der kopfteilseitige Bettrahmenteil 20a und der fußteilseitige Bettrahmenteil 20b sind quer zur Längserstreckung des Betts 10 gegeneinander verschiebbar, und zwar in der Unterteilungsebene 44, wie es in den Fign. 7 und 8 gezeigt bzw. angedeutet ist. Ebenso ist die Matratzenauflagevorrichtung 30 durch die Unterteilungsebene 45 in einen kopfteilseitigen Teil 30a und einen fußteilseitigen Teil 30b unterteilt. Das bedeutet, dass die gelenkige Verbindung von Unterschenkelteil 38 und Oberschenkelteil 36 in der Unterteilungsebene 45 seitlich verschiebbar ausgeführt ist. In diesem Ausführungsbeispiel umfasst der kopfteilseitige Teil 30a der Matratzenauflagevorrichtung 30 dessen Rückenteil 32, Sitzteil 34 und Oberschenkelteil 36, während der fußteilseitige Teil 30b der Matratzenauflagevorrichtung 30 das Unterschenkelteil 38 aufweist. Die Aufteilung kann aber auch anders getroffen werden. Es sei erwähnt, dass die beiden Unterteilungsebenen 44 und 45, anders als eventuell aus den Figuren ableitbar, auch auseinanderfallen können.

Die zuvor erwähnte seitliche Verschiebbarkeit des fußteilseitigen Bettrahmenteils 20b ermöglicht es, das Bett 10 zu teilen und dessen Fußende abzutrennen und somit das Bett 10 wie einen Sessel bzw. einen Stuhl benutzen zu können, um aus dem Bett 10 aufzustehen bzw. sich auf das Bett 10 hinzusetzen. Bei Normalgebrauch das Betts 10, wie in Fig. 1 gezeigt, befindet sich die Unterteilungsebene 44 im Bereich des Untergestells 12. Würde man in diesem Zustand des Bettrahmens 20 den fußteilseitigen Teil 20b des Bettrahmens 20 verschieben, so wären Bereiche des Untergestells 12, nämlich die fußteilseitigen Standbeine 14, hinderlich. Daher kann der Bettrahmen 20 gegenüber dem Untergestell 12 (bezogen auf die Darstellung in Fig. 1) (horizontal in Bettlängserstreckungsrichtung) verfahren werden, bis sich die Unterteilungsebene 44 außerhalb des vom Untergestell 12 eingenommenen Bereichs befindet (siehe Fig. 2).

Die Position und Einstellung des Betts 10 zur Nutzung desselben wie einen Stuhl oder Sessel als Aufstehhilfe ist in den Fign. 14 bis 17 gezeigt. Zu erkennen ist, dass die auf der Matratzenauflagevorrichtung 30 liegende Matratze 46 zweiteilig ausgeführt ist und einen kopfteilseitigen Abschnitt 48 sowie einen fußteilseitigen Abschnitt 50 umfasst. Der fußteilseitige Abschnitt 50 liegt auf dem Unterschenkelteil 38 der Matratzenauflagevorrichtung 30 auf, während der kopfteilseitige Abschnitt 48 der Matratze 46 auf dem Rückenteil 32, dem rschiebungsposition von Bettrahmen (20) und Untergestell (12) maichtung 30 aufliegt und durch Einfasselemente 47 gegen ein Verrutschen zum Fußende 23 des Betts 10 hin gesichert ist. Das Unterschenkelteil 38 ist mit zwei Sicherheitsseitenteilen 52 versehen, die in den Fign. 1 und 2 in der aufgestellten Position gezeigt sind, in der sie seitlich der Matratze 46 über deren Oberseite ragen. Ferner sind in Fig. 15 zwei Armlehnenteile 54 und 55 gezeigt, das in diesem Ausführungsbeispiel am Bettrahmen 20, und zwar an dessen Seitenteilabschnitt 26a feststehend angeordnet ist (beispielsweise durch Aufstecken oder dergleichen abnehmbarer Befestigung). Das Armlehnenteil 54 kann sich (anders als in Fig. 15 gezeigt) dabei im Wesentlichen geradlinig nach oben erstrecken, während das Armlehnenteil 55 von dem Bettrahmenseitenteil aus sich zunächst über die Matratze 46 (oder leicht winklig nach oben) bis etwa zur Mitte der Sitzfläche und von dort weiter nach oben erstreckt. Auch das Rückenteil 32 der Matratzenauflagevorrichtung 30 weist zwei Sicherheitsseitenteile 56 auf. Wie anhand von Fig. 16 zu erkennen ist, können nun beim Aufstehen aus dem Bett 10 die Armlehnen 54 und 55 wie die Armenlehnen eines Stuhls zur Abstützung beim Auf- und Absetzen genutzt werden.

In den Fign, 1 bis 17 ist ferner zu erkennen, dass das verschiebbare Fußende 23 des Betts 10 durch mindestens drei und in diesem Ausführungsbeispiel vier Standbeine 58 mit Laufrollen 60 abgestützt ist. Dies ist nach der Erfindung nicht zwingend erforderlich, erleichtert aber die Verschiebbarkeit des Fußendes 23 gegenüber dem übrigen das Kopfende 21 des Betts umfassenden Bettrahmens 20. Die Standbeine 58 können hochklappbar oder abnehmbar ausgebildet sein.

Die Fign. 9 bis 13 verdeutlichen im Detail, wie die Verbindung der sich beidseitig der Unterteilungsebenen 44 und 45 befindenden Teile des Betts 10 realisiert ist. So weist das Oberschenkelteil 36 der Matratzenauflagevorrichtung 30 einen Rahmen 62 oder dergleichen auf, der mit zwei voneinander beabstandeten ersten C-förmigen Führungsprofilelemente 64 versehen ist (siehe Fign. 7, 8 und 15), die zum Unterschenkelteil 38 der Matratzenauflagevorrichtung 30 hin offen sind. Die ersten Führungsprofilelemente 64 weisen jeweils ein C-Profil auf, sind also mit einer Öffnung 66 in einem Bereich der Seitenwand des ersten Führungsprofilelements 64 versehen. In jedem ersten Führungsprofilelement 64 befindet sich ein verschiebbar geführtes erstes zylindrisches Profilteil 68, das eine Gelenkachse 68' definiert und über ein erstes Verbindungselement 70 mit dem Unterschenkelteil 38 verbunden ist. Diese ersten Verbindungselemente 70 erstrecken sich durch die Öffnungen 66 in den ersten Führungsprofilelementen 64. Somit ist es möglich, dass bei Verschwenkung des Oberschenkelteils 36 (siehe den Pfeil 40 in Fig. 13) das Unterschenkelteil 38 mitgenommen und dabei ebenfalls verschwenkt wird. Andererseits ist das Unterschenkelteil 38 beim manuellen Anheben über das C-Profil starr mit dem Oberschenkelteil 36 gekoppelt, das somit mit angehoben wird (Fig. 12).

Auch der Bettrahmen 20 ist durch das Zusammenspiel eines Führungsprofilelements mit einem darin geführten Körper versehen, so dass das Fußende 23 des Betts 10 gegenüber dem übrigen Teil des Betts 10 seitlich verschiebbar ist. Hierzu weist der kopfteilseitige Bettrahmenteil 20a an seinem dem Bettrahmenteil 20b zugewandten Ende zwei ebenfalls beabstandet angeordnete zweite Führungsprofilelemente 72 mit jeweils einem C-Profil auf, in denen jeweils ein zweites zylindrisches Profilelement 74, welche Gelenkachsen 74' definieren, verschiebbar geführt ist (siehe z.B. Fign. 11 und 12). Jedes zweite Führungsprofilelement 72 weist eine Öffnung 76 in seiner Seitenwand auf, durch die sich ein Verbindungselement 78 erstreckt, das mit dem Bettrahmenteil 20b verbunden ist.

Dennoch ist es bei der gelenkigen Verbindung zwischen dem Oberschenkelteil 36 und dem Unterschenkelteil 38 der Matratzenauflagevorrichtung 30 möglich, beide Teile lateral gegeneinander zu verschieben, bis beide Teile 36,38 getrennt sind, wie es z.B. in den Fign. 7 und 8 angedeutet ist. Nachdem der Bettrahmen 20 zunächst gegenüber dem Untergestell 12 verschoben worden ist (siehe Fign. 1 und 2), kann dann das Fußende 23 des Betts, also von Bettrahmen 20 und Matratzenauflagevorrichtung 30, lateral verschoben werden (siehe Pfeil 96), bis die jeweiligen ersten und zweiten C-förmigen Führungsprofilelemente 64,72 außer Eingriff mit den ersten und zweiten zylindrischen Profilelementen 68,74 sind (siehe Fig. 7). Ausgehend von Fig. 7 kann dann das Fußende 23 des Betts 10 in Längserstreckungsrichtung abgerückt werden (siehe Peil 97), wie es in Fig. 8 gezeigt ist. Hierbei ruht dann das abgerückte Fußende 23 des Betts 10 auf den mindestens drei bzw. vier Standbeinen 58.

Die zuvor erwähnten jeweils doppelt ausgeführten "offenen Gelenke" (mit ihren Gelenkachsen 74' und 68') des Bettrahmens 20 und der Matratzenauflagevorrichtung 30 stellen allgemein ausgedrückt Verbindungselemente 65 (am Bettrahmen) und 74 (an der Matratzenauflagevorrichtung) dar. Dabei sei angemerkt, dass die beiden Bettrahmenteile 20a,20b durch lediglich ein (oder auch kein) Verbindungselement 65 gekoppelt sein können und die Matratzenauflageteile 30a,30b ebenfalls durch lediglich ein Verbindungselement 73 verbindbar sein können. Die Anzahl der Verbindungselemente 65 und 73 kann auch jeweils größer als zwei sein und beide Anzahlen von Verbindungselementen 65 und 73 können auch unterschiedlich sein,

In den Fign. 1 bis 17 ist ferner zu erkennen, dass das Unterschenkelteil 38 an seinem dem Fußteil 24 des Betts 10 zugewandten Ende über ein Gleit- oder Rollenelement 80 an den Abschnitten 26b der Seitenteile 26 des Bettrahmenteils 20b abgestützt sein kann. Dabei erfolgt diese Abstützung an den Innenseiten der Abschnitte 26b des Bettrahmens 20. Dadurch ist das Unterschenkelteil 38 am Bettrahmen 20 geführt, und zwar insbesondere dann, wenn das Fußende 23 seitlich verschoben wird. Dann nämlich wird das Unterschenkelteil 38 automatisch mitgenommen. Das Unterschenkelteil 38 und das Bettrahmenteil 20b des Fußendes 23 des Betts 10 lassen sich also stets gemeinsam seitlich verschieben, auch wenn die für die Verschiebung erforderliche Kraft nur auf eines dieser beiden Teile ausgeübt wird. Eine scherenartige Hochstellerkonstruktion 82 (Scherenstützsteller in den Fign. 5 bis 7 angedeutet) ist quer zur Längserstreckung des Betts 10 zwischen Bettrahmenteil 20b und Matratzenauflagevorrichtungsteil 30b angeordnet. Diese Hochstellerkonstruktion 82 sorgt für eine gegen Seitenkräfte scherfeste Verbindung des Unterschenkelteils 38 mit dem fußteilseitigen Bettrahmenteil 20b.

Die laterale Verschiebbarkeit des Fußendes 23 des Betts 10 wurde vorstehend unter Verwendung einer gelenkigen bzw. verschiebbaren Verbindung der Teile 20a und 20b des Bettrahmens 20 sowie der Unterschenkel- und Oberschenkelteil 38,36 der Matratzenauflagevorrichtung 30 beschrieben, wobei die Profilelemente und Lagerelemente an dem Bettrahmenteil 20a bzw. dem Oberschenkelteil 36 angeordnet sind. Es ist selbstverständlich, dass man diese Art der gelenkigen und/oder verschiebbaren Lagerung auch "umgedreht" realisieren kann, dass also die Führungsprofilelemente 64,72 am Unterschenkelteil 38 der Matratzenauflagevorrichtung 30 bzw. am fußteilseitigen Bettrahmenteil 20b des Bettrahmens 20 angeordnet sind.

Beim Hochfahren des Bettrahmens 20 durch das höhenverstellbare Untergestell 12 sollte verhindert werden, dass das Fußende 23 dann, wenn es nicht mehr über die Laufrolle 60 abgestützt ist, unbeabsichtigt abklappen kann. Dies kann man durch dafür vorgesehene Bolzen 84 als Versteifungselemente 86 des Bettrahmens 20 realisieren. In jedem Seitenteil 26 des Bettrahmens 20 kann ein derartiger Bolzen 84 angeordnet sein, der von beiden Seitenteilabschnitten 26a und 26b aufgenommen ist, wenn sich das Bett nicht in seiner Verschiebungsposition gemäß Fig. 2, also z.B. in der Verschiebungsposition gemäß Fig. 1 befindet (siehe auch die Detailzeichnungen gemäß Fign. 9 und 10). Diese Versteifungselemente 86 verstärken die Verbindung zwischen den beiden Abschnitten 26a und 26b jedes Seitenteils 26 des Bettrahmens. Sie sind mit dem Untergestell 12 verbunden und liegen in Führungskanälen 88 der kopfteilseitigen Abschnitte 26a der Seitenteile 26. In der Normalverschiebeposition des Betts (siehe Fign. 1 und 9) tauchen sie in Aufnahmekanäle 90 der fußteilseitigen Abschnitte 26b der Bettrahmenseitenteile 26 ein, während sie in der Position des Betts zur seitlichen Verschiebung des Fußendes 23 aus den Aufnahmekanälen 90 herausbewegt sind.

Zusätzlich existieren an den Seitenteilen 26 des Bettrahmens 20 noch z.B. manuell zu betätigende Verriegelungselemente 92,93, die in der Position des Betts zur seitlichen Verschiebung des Fußendes 23 dieses gegen unbeabsichtigte seitliche Verschiebungen sichern und ferner beim lateralen Zurückverschieben des Fußendes 23 als Begrenzungsanschläge wirken.

Nachfolgend soll wiederum unter Bezugnahme auf die Fign. 1 bis 13 näher auf die Funktionsweise und Bedienbarkeit des Betts 10 eingegangen werden. Grundsätzlich gilt, dass die Relativverschiebbarkeit von Untergestell 12 und Bettrahmen 20 nur dann möglich ist, wenn sich das höhenverstellbare Untergestell 12 in seiner Minimalhöhenposition befindet, wie dies in Fig. 1 gezeigt ist. Das Erreichen dieser Position wird durch einen oder mehrere Detektoren (beispielsweise Endschalter, nicht dargestellt) erkannt. In dieser Situation stützt sich das Fußende 23 des Betts 10 über die Standbeine 58 ab. Dabei kann das Bett, wie in den Fign. 3 und 4 gezeigt, wahlweise in die Schocklage (Trendelenburg-Stellung) gemäß Fig. 3 oder in die Anti-Trendelenburg-Stellung (Fig. 4) überführt werden.

Soll nun das Bett 10 in die Position für einen Ausstieg aus dem Bett an dessen Fußende vorbereitet werden, so kann zunächst die Matratzenauflagevorrichtung 30 in die entsprechende Position überführt werden, indem das Rückenteil 32 hochgestellt und gegebenenfalls das Oberschenkelteil 36 leicht schräggestellt wird, wie dies in den Fign. 14 bis 17 gezeigt ist.

Zur seitlichen Verschiebung des Fußendes 23 muss zunächst der Bettrahmen 20 gegenüber dem Untergestell 12 in Längserstreckung des Betts 10 verschoben werden, bis ausgehend von der Normalposition gemäß Fig. 1 die Position gemäß Fig. 2 erreicht ist. Diese Position wird durch einen Detektor 94 erkannt. In dieser Position (zweite Längsverschiebungsposition) geben die Versteifungselemente 86 die fußteilseitigen Abschnitte 26b der Seitenteile 26 des Bettrahmens 20 frei, wie dies auch anhand eines Vergleichs der Fign. 9 und 10 zu erkennen ist. Die Fign. 5 und 6 zeigen die Draufsichten auf das Bett 10 in der Normalposition (erste Längsverschiebungsposition gemäß Fig. 5) und in der zweiten Längsverschiebungsposition gemäß Fig. 6. Eine seitliche Verschiebbarkeit des Fußendes 23 wird nunmehr lediglich noch durch die Verriegelungselemente 92 verhindert. In Fig. 6 ist angedeutet bzw. erkennbar, dass zum Verschieben des Fußendes 23 in Richtung des Pfeils 96 das Verriegelungselement 93 (bzw. zur entgegengesetzten Lateralverschiebung des Fußendes 23 das Verriegelungselement 92) entriegelt werden muss. Nunmehr kann die Verschiebung des Fußendes 23 des Betts in Richtung des Pfeils 96 erfolgen, wie es in Fig. 7 gezeigt ist; anschließend erfolgt das vollständige Abrücken des Fußendes 23 vom übrigen Teil des Betts 10 gemäß Fig. 8.

Es sei an dieser Stelle noch erwähnt, dass die Verriegelungselemente 92 und 93 die Seitenteilabschnitte 26b des Bettrahmens 20 lediglich von außen umfassen. Wenn also eines der beiden Verriegelungselemente 92,93 entriegelt ist, kann das Fußende 23 des Betts 10 seitlich über das betreffende Verriegelungselement hinaus verschoben werden, wobei das andere Verriegelungselement sich immer noch in seiner Verriegelungsposition befindet, aber bezüglich einer Verriegelung nicht wirksam ist (siehe das Verriegelungselement 92 in den Fign. 7 und 8). Beim lateralen Zurückverschieben des Fußendes 23 des Betts 10 dient dann dieses Verriegelungselement 92 als Anschlag und begrenzt damit den Verschiebungsweg des Fußendes 23. Die Position des Fußendes 23 außerhalb seiner Mittenposition gemäß den Fign. 5 und 6 wird durch einen Detektor 98 erkannt. Sobald dieser Detektor 98 nicht die Einnahme der Mittenposition des Fußendes 23 des Betts 10 anzeigt, ist die Verstellung des Untergestells 12 nur bis zu einer geringfügig über der Minimalhöhe liegenden Höhe möglich (einige weniger Zentimeter), um nämlich das als Stuhl bzw. Sessel umfunktionierte Bett auf eine bequeme Sitzhöhe anheben zu können. Die weitere Höhenverstellung des Untergestells 12 ist unterbunden, da andernfalls das Fußende 23 nicht mehr über seine Standbeine 58 abgestützt wäre und damit das hochgefahrene Bett bei Vertikalbelastungen auf das Fußende 23 kippen und im schlimmsten Fall das Fußende 23 des Betts abbrechen könnte. Insoweit wird also bei Detektion der zweiten Längsverschiebungsposition gemäß Fig. 2 durch den Detektor 94 die Höhenverstellung des Untergestells 12 auf den soeben beschriebenen geringfügigen Verstellbereich eingeschränkt.

Ferner ist in der Stuhl- bzw. Sesselposition des Betts 10 gemäß den Fign. 14 bis 17 noch eine Schrägstellung des kopfteilseitigen Bettrahmenteils 20a möglich (siehe Fig. 17), was der weiteren Erleichterung des Aufstehens dient.

In dem zuvor beschriebenen Ausführungsbeispiel weist das Bett 10 gelenkige Verbindungen sowohl zwischen den beiden Teilen 30a,30b der Matratzenauflagevorrichtung 30, als auch zwischen den beiden Teilen 20a,20b des Bettrahmens 20. Die letztgenannte gelenkige Verbindung ist aber nicht zwingend erforderlich. Ein entsprechend abgeändertes Ausführungsbeispiel eines Betts 10 ohne eine Verbindung der beiden Teile 20a und 20b des Bettrahmens 20 zeigen die Fign. 18 bis 30 (siehe insbesondere die Fign. 20 bis 26), die im Wesentlichen den Darstellungen in den Fign. 1 bis 17 entsprechen. Insoweit sind in den Fign. 18 bis 30 die gleichen Bezugszeichen eingesetzt und wie in den Fign. 1 bis 17.

In den Fign. 31 bis 33 ist schematisch in Draufsicht ein Ausführungsbeispiel eines weiteren Betts 10" gezeigt. Das Bett 10" weist mit Ausnahme der trennbaren gelenkigen Verbindung der fußendeseitigen und kopfendeseitige Teile 30b und 30a der Matratzenauflagevorrichtung 30 die gleichen Merkmale und die gleiche Konstruktion wie das Bett 10 bzw. 10' gemäß den Fign. 1 bis 17 bzw. 18 bis 30 auf. Insoweit sind in den Fign. 31 bis 33 wiederum die gleichen Bezugszeichen wie in den Fign. 1 bis 30 eingesetzt. Wie im Ausführungsbeispiel gemäß Fign. 18 bis 30 brauchen die Teile 20a und 20b des Betts 10" der Fign. 31 bis 33 nicht durch Gelenke oder andere lösbare Verbindungselemente gekoppelt zu sein; dies ist aber auch nicht ausgeschlossen.

Gemäß Fig. 31 sind die Verbindungselemente zwischen den beiden Teilen 30a und 30b der Matratzenauflagevorrichtung 30 als zweiteilige Scharniere 65 ausgebildet, die jeweils ein erstes Gelenk- bzw. Scharnierteilteil 67", das am fußendeseitigen Teil 30b der Matratzenauflagevorrichtung 30 angebracht ist, und ein zweites Gelenk- bzw. Scharnierteil 69" aufweisen, das am kopfendeseitigen Teil 30a der Matratzenauflagevorrichtung 30 befestigt ist. Die ersten Gelenk- bzw. Scharnierteile 67" sind mit einem abstehende Bolzen 71" als Gelenkachse 73" ausgebildet, auf die die zweiten Gelenk- bzw. Scharnierteile 69" aufgesteckt sind. Durch eine seitliche Relativverschiebung der beiden Teile 30a und 30b in Richtung des Pfeils 96 der Fig. 31 werden die beiden Scharniere 65" getrennt. Anschließend kann dann das fußendeseitige Teil 30b (und mit diesem das fußendeseitige Teil 20b des Bettrahmens 20) in Richtung des Pfeils 97 abgerückt werden. Je nach Ausrichtung der Bolzen 71" (links- oder rechtsabstehend) von den ersten Gelenk- bzw. Scharnierteilen 67" lässt sich das Fußende 23 zum Lösen zunächst nach recht oder nach links lateral verschieben und dann in Längsrichtung des Betts 10" abrücken, Die Anordnung der Gelenk- bzw. Scharnierteile 67",69" an den Matratzenauflageteilen 30a,30b kann auch vertauscht und für jedes Scharnier anders sein.

## Patentansprüche

1. Bett, insbesondere Kranken- oder Pflegebett, mit
- einem Bettrahmen (20), der zwei Seitenteile (26) an den Lateralseiten, ein Kopfende (21) und ein Fußende (23) aufweist,
- einer Matratzenauflagevorrichtung (30), die ein verstellbares Rückenteil (32), ein Sitzflächenteil (34,36) und ein verstellbares Unterschenkelteil (38) aufweist, und
- einem Untergestell (12) unter dem Bettrahmen (20), wobei das Untergestell (12) ein dem Fußende (23) zugewandtes fußendeseitiges Ende (15) und ein dem Kopfende (21) zugewandtes kopfendeseitiges Ende (17) aufweist,
- wobei die Matratzenauflagevorrichtung (30) längs einer im wesentlichen parallel zum Fuß- und Kopfteil (24,22) des Bettrahmens (20) verlaufende Unterteilungsebene (44) in einen fußendeseitigen Teil (30b) und einen kopfendeseitigen Teil (30a) trennbar ist,
- wobei der Bettrahmen (20) längs einer im wesentlichen parallel zur Unterteilungsebene (44) der Matratzenauflagevorrichtung (30) verlaufenden Unterteilungsebene (45) in einen fußendeseitigen Bettrahmenteil (20b) sowie einen kopfendeseitigen Bettrahmenteil (20a) trennbar oder getrennt ist,
- wobei das fußendeseitige Teil (30b) zumindest der Matratzenauflagevorrichtung (30) wahlweise an deren kopfendeseitigem Teil (30a) arretierbar oder relativ zu diesen bewegbar ist,
- wobei der Bettrahmen (20) und das Untergestell (12) relativ zueinander in einer zu den Seitenteilen (26) des Bettrahmens (20) parallelen Längsrichtung insbesondere motorisch längsverschiebbar sind, und zwar zwischen einer ersten und einer zweiten Relativverschiebungsposition,
- wobei sich in der ersten Relativverschiebungsposition die Unterteilungsebene (44) der Matratzenauflagevorrichtung (30) im Bereich zwischen den fußendeseitigen und kopfendeseitigen Enden (15,17) des Untergestells (12) befindet,
- wobei in der zweiten Relativverschiebungsposition die Unterteilungsebene (44) der Matratzenauflagevorrichtung (30) mit dem fußendeseitigen Ende (15) des Untergestells (12) im wesentlichen fluchtet oder sich zwischen dem fußendeseitigen Ende (15) des Untergestells (12) und dem Fußende (23) des Bettrahmens (20) befindet,
- wobei die fußendeseitigen Teile (20b,30b) der Matratzenauflagevorrichtung (30) und des Bettrahmens (20) seitlich über die Lateralseiten des Bettrahmens (20) hinaus verschiebbar sind, wobei der fußendeseitige Teil (30b) der Matratzenauflagevorrichtung (30) seitlich verschiebbar an deren kopfendeseitigem Teil (30b) geführt ist,
**dadurch gekennzeichnet,**
- **dass** das fußendeseitige Teil (30b) der Matratzenauflagevorrichtung (30) mittels mindestens zweier teilbarer Verbindungselemente (65;65") mit dem kopfendeseitigen Teil (30a) der Matratzenauflagevorrichtung (30) verbunden ist,
- **dass** jedes Verbindungselement (65;65") ein an dem fußendeseitigen Teil (30b) der Matratzenauflagevorrichtung (30) angebrachtes erstes Verbindungselementteil (62,64;67") und ein an dem kopfendeseitigen Teil (30a) der Matratzenauflagevorrichtung (30) angebrachtes zweites Verbindungselementteil (68,70;69") aufweist und
- **dass** beide Verbindungselementteile (62,64;65";68,70;69") jedes Verbindungselements (65;65") durch Verschieben längs einer im Wesentlichen quer zur Längserstreckung des Betts verlaufenden Verbindungselement-Achse (68',74';73"), die an einem Verbindungselementteil (67") angeordnet und an der der andere Verbindungselementteil (69") gehalten oder geführt ist, trennbar und koppelbar sind.

2. Bett nach Anspruch 1, **dadurch gekennzeichnet, dass** die mindestens zwei Verbindungselemente (65;65") jeweils als Scharniere bzw. Gelenke mit im wesentlichen parallel zu den Unterteilungsebenen (44,45) und quer zur Längsverschiebungsrichtung von Bettrahmen (20) und Untergestell (12) verlaufenden Gelenkachsen (68',74';73") ausgebildet sind, wobei die Scharniere bzw. Gelenke durch Verschiebung längs ihrer Gelenkachsen (68',74';73") trennbar und koppelbar sind.

3. Bett nach Anspruch 2, **dadurch gekennzeichnet, dass** jedes Gelenk einen im wesentlichen C-förmigen Profilteil (64,72), der an dem einen der beiden Teile (30a,30b) der Matratzenauflagevorrichtung (30) angeordnet ist, und einen von dem im wesentlichen C-förmigen Profilteil (64,72) aufgenommenen, im wesentlichen zylindrischen Profilteil (68,74) aufweist, der an dem anderen der beiden Teile (20a,30a) der Matratzenauflagevorrichtung (30) angeordnet ist und in dem im wesentlichen C-förmigen Profilteil (64,72) verschiebbar geführt ist.

4. Bett nach einem der Ansprüche 1 bis 3, **dadurch gekennzeichnet, dass** die Achse des Gelenks zwischen den beiden Teilen (30a,30b) der Matratzenauflagevorrichtung (30) oberhalb der Seitenteile (26) des Bettrahmens (20) verlaufen.

5. Bett nach einem der Ansprüche 2 bis 4, **dadurch gekennzeichnet, dass** auch die beiden Teile (20a,20b) des Bettrahmens (20) durch mindestens zwei Gelenke verbunden sind, von denen jedes einen im wesentlichen C-förmigen Profilteil (72), der an dem einem der beiden Teile (20a,20b) des Bettrahmens (20) angeordnet ist, und einen von dem im wesentlichen C-förmigen Profilteil (72) aufgenommenen, im wesentlichen zylindrischen Profilteil (74) aufweist, der an dem anderen der beiden Teile (20a,20b) des Bettrahmens (20) angeordnet ist und in dem das im wesentlichen C-förmige Profilteil (72) verschiebbar geführt ist.

6. Bett nach einem der Ansprüche 1 bis 5, **dadurch gekennzeichnet, dass** der fußendeseitige Teil (20b) des Bettrahmens (20) gegenüber einem Untergrund, auf den das Untergestell (12) positionierbar ist, abstützbar ist.

7. Bett nach Anspruch 6, **dadurch gekennzeichnet, dass** das fußendeseitige Teil (20b) des Bettrahmens (20) gegenüber dem Untergrund, auf dem das Untergestell (12) positionierbar ist, durch mindestens drei Fußstützen (58), insbesondere vier Fußstützen (58) abstützbar ist.

8. Bett nach einem der Ansprüche 1 bis 7, **dadurch gekennzeichnet, dass** jedes Verbindungselement (65;65") eine Bauformerstreckung in Querverschiebungsrichtung der jeweiligen durch das Verbindungselement (65;65") verbundenen Teile (30a,30b,20a,20b) der Matratzenauflagevorrichtung (30) und gegebenenfalls des Bettrahmens (20) aufweist und dass der Abstand zwischen zwei benachbart angeordneten Verbindungselementen größer ist als die Bauformerstreckung.

9. Bett nach einem der Ansprüche 1 bis 8, **dadurch gekennzeichnet, dass** das Untergestell (12) zwischen einer Minimalhöhe und einer Maximalhöhe höhenverstellbar ist und dass die Längsverschiebbarkeit von Bettrahmen (20) und Untergestell (12) bei sich im wesentlichen in Minimalhöhe befindendem Untergestell (12) freigegeben ist und/oder die Höhenverstellbarkeit des Untergestells (12) in der ersten Relativverschiebungsposition von Bettrahmen (20) und Untergestell (12) freigegeben ist und/oder die Höhenverstellung des Untergestells (12) in der zweiten Relativverschiebungsposition von Bettrahmen (20) und Untergestell (12) bis zu einer Höhe geringfügig oberhalb der Minimalhöhe freigegeben ist.

10. Bett nach einem der Ansprüche 1 bis 9, **dadurch gekennzeichnet, dass** an jedem Seitenteil (26) des Bettrahmens (20) zwischen einem fußendeseitigen und einem kopfendeseitigen Abschnitt (26b,26a) des Seitenteils (26) ein Versteifungselement (86) angeordnet ist, das sich beidseitig der Unterteilungsebene (45) des Bettrahmens (20) erstreckt und in die beiden Abschnitte (26a,26b) jedes Seitenteils (26) eintauchbar oder eingetaucht ist, wenn Bettrahmen (20) und Untergestell (12) eine andere als die zweite Relativverschiebungsposition einnehmen.

11. Bett nach Anspruch 10, **dadurch gekennzeichnet, dass** die Versteifungselemente (86) in der zweiten Relativverschiebungsposition von Bettrahmen (20) und Untergestell (12) manuell betätigbar und damit bewegbar und in einer anderen als der zweiten Relativverschiebungsposition arretierbar sind oder dass jedes Versteifungselement (86) relativ zum Untergestell (12) feststehend angeordnet ist und automatisch außer Eingriff mit den beiden fußendeseitigen Abschnitten (26b) der Seitenteile (26) des Bettrahmens (20) kommt, wenn Bettrahmen (20) und Untergestell (12) ihre zweite Relativverschiebungsposition einnehmen.

12. Bett nach Anspruch 10 oder 11, **dadurch gekennzeichnet, dass** die Versteifungselemente (86) jeweils als Bolzen (84) ausgebildet sind, dass an beiden Abschnitten (26a,26b) jedes Seitenteils (26) des kopfendeseitigen Bettrahmenteils (20a) jeweils ein Führungskanal (88) zur Führung des betreffenden Bolzens (84) an dem fußendeseitigen Abschnitt (26b) des Seitenteils (26) ein Aufnahmekanal (90) zur Aufnahme des Bolzens (84) angeordnet ist und dass die Bolzen (84) während der Relativverschiebung von Bettrahmen (20) und Untergestell (12) in den Führungs- und Aufnahmekanälen (88,90) angeordnet sind und sich in der zweiten Relativverschiebungsposition außerhalb der Aufnahmekanäle (90) befinden.

13. Bett nach einem der Ansprüche 1 bis 12, **dadurch gekennzeichnet, dass** mindestens ein Verriegelungselement (92,93) zur wahlweisen mechanischen Verriegelung der fuß- und kopfendeseitigen Bettrahmenteile (20b,20a) zur Verhinderung einer unbeabsichtigten Relativbewegung der fußendeseitigen und kopfendeseitigen Teile (20a,20b,30a,30b) von Bettrahmen (20) und Matratzenauflagevorrichtung (30) bei sich in der zweiten Relativverschiebungsposition befindlichem Bettrahmen (20) und Untergestell (12) angeordnet ist.

14. Bett nach einem der Ansprüche 1 bis 13, **dadurch gekennzeichnet, dass** das Untergestell (12) in seiner zu den Seitenteilen (26) des Bettrahmens (20) parallelen Längserstreckung relativ zum Bettrahmen (20) längenveränderbar ist,

15. Bett nach Anspruch 14, **dadurch gekennzeichnet, dass** das Untergestell (12) an seinem kopfendeseitigen Ende (17) gegen Verschiebungen relativ zum Bettrahmen (20) gesichert mit diesem verbunden und an seinem fußendeseitigen Ende (15) längsverschiebbar mit dem Bettrahmen (20) verbunden ist.

## Claims

1. A bed, particularly a hospital bed or nursing bed, comprising
- a bed frame (20) comprising two side portions (26) on the lateral sides, a head end (21), and a foot end (23),
- a mattress support structure (30) comprising an adjustable back section (32), a seat-surface section (34,36) and an adjustable lower-leg section (38), and
- a base (12) arranged below the bed frame (20), said base (12) comprising a foot-end-side end (15) facing toward the foot end (23), and a head-end-side end (17) facing toward the head end (21),
- the mattress support structure (30) is subdivided, along a subdivision plane (44) extending substantially parallel to the head and foot portions (24,22) of the bed frame (20), into a foot-end-side section (30b) and a head-end-side section (30a),
- the bed frame (20) being adapted to be subdivided or being subdivided, along a subdivision plane (45) extending substantially parallel to the subdivision plane (44) of the mattress support structure (30), into a foot-end-side bed frame section (20b) and a head-end-side bed frame section (20a),
- the foot-end-side section (30b) at least of the mattress support structure (30) being selectively lockable to, or movable relative to, its head-end-side section (30a),
- the bed frame (20) and the base (12) being longitudinally displaceable relative to each other, particularly in a motorized manner, in a longitudinal direction extending parallel to the side portions (26) of the bed frame (20), said displacement being performed between a first and a second relative displacement position,
- in said first relative displacement position, the subdivision plane (44) of the mattress support structure (30) being located in the region between the foot-end-side and head-end-side ends (15,17) of the base (12), and
- in said second relative displacement position, the subdivision plane (44) of the mattress support structure (30) being substantially in alignment with the foot-end-side end (15) of the base (12) or is located between the foot-end-side end (15) of the base (12) and the foot portion (23) of the bed frame (20),
- the foot-end-side sections (20b,30b) of the mattress support structure (30) and of the bed frame (20) are laterally displaceable beyond the lateral sides of the bed frame (20), with the foot-end-side section (30b) of the mattress support structure (30) being guided for lateral displacement on its head-end-side section (30a),
**characterized in**
- **that** the foot-end-side section (30b) of the mattress support structure (30) is connected to the head-end-side section (30a) of the mattress support structure (30) by at least two dividable connection elements (65;65"),
- **that** each connection element (65;65") comprises a first connection element section (62,64;67") mounted to the foot-end-side section (30b) of the mattress support structure (30), and a second connection element section (68,70;69") mounted to the head-side section (30a) of the mattress support structure (30), and
- **that** both connection element sections (62,64;67";68,70;69") of each connection element (65;65") can be divided or coupled by displacement along a connection-element axis (68',74',73") extending transversely to the longitudinal extension of the bed, said axis being arranged on a connection element section (67") and having the other connection element section (69") held or guided thereon.

2. The bed according to claim 1, **characterized in that** said at least two connection elements (65;65") are each designed as hinges and respectively joints having joint axes (68',74';73") extending substantially parallel to the subdivision planes (44,45) and transverse to the longitudinal displacement direction of the bed frame (20) and of the base (12), said hinges and respectively joints being adapted to be divided or coupled by displacement along their joint axes (68',74'; 73").

3. The bed according to claim 2, **characterized in that** each of said joints comprises a substantially C-shaped profiled member (64,72) arranged on one of the two sections (20a,30b) of the mattress support structure (30), and a substantially cylindrical profiled member (68,74) received by the substantially C-shaped profiled member (64,72) and arranged on the other one of the two sections (30a,30b) of the mattress support structure (30) and being displaceably guided in the substantially C-shaped profiled member (64,72).

4. The bed according to any one of claims 1 to 3, **characterized in that** the axis of the joint extends between the two sections (30a,30b) of the mattress support structure (30) above the side portions (26) of the bed frame (20).

5. The bed according to any one of claims 2 to 4, **characterized in that** also the two sections (20a,20b) of the bed frame (20) are connected by at least two joints, each of said joints comprising a substantially C-shaped profiled member (72) arranged on one of the two sections (20a,20b) of the bed frame (20), and a substantially cylindrical profiled member (74) received by the substantially C-shaped profiled member (72), said substantially cylindrical profiled member being arranged on the other one of the two sections (20a,20b) of the bed frame (20) and having the substantially C-shaped profiled member (72) displaceably guided therein.

6. The bed according to any one of claims 1 to 5, **characterized in that** the foot-end-side section (20b) of the bed frame (20) is adapted to be supported on a ground surface on which the base (12) can be positioned.

7. The bed according to claim 6, **characterized in that** the foot-end-side section (20b) of the bed frame (20) is adapted to be supported on a ground surface on which the base (12) can be positioned, by at least three ground supports (58), particularly four ground supports (58).

8. The bed according to any one of claims 1 to 7, **characterized in that** each connection element (65;65") has a design extension in the direction of lateral displacement of the respective sections (30a,30b, 20a,20b) of the mattress support structure (30) and optionally of the bed frame (20) which are connected by the connection element (65; 65"), and that the distance between two adjacent connection elements is larger than said design extension.

9. The bed according to any one of claims 1 to 8, **characterized in that** the base (12) is height-adjustable between a minimum height and a maximum height and that the longitudinal displaceability of the bed frame (20) and the base (12) is allowed when the base (12) is located substantially at the minimum height, and/or the height adjustability of the base (12) is allowed in case of the first relative displacement position of the bed frame (20) and the base (12), and/or the height adjustability of the base (12) is allowed up to a height slightly above the minimum height in case of the second relative displacement position of the bed frame (20) and the base (12).

10. The bed according to any one of claims 1 to 9, **characterized in that**, on each side portion (26) of the bed frame (20), between a foot-end-side and a head-end-side section (26b,26a) of the side portion (26), a stiffening element (86) is arranged which extends on both sides of the subdivision plane (45) of the bed frame (20) and is immersible or is immersed into the two sections (26a,26b) of each side portion (26) when the bed frame (20) and the base (12) assume a relative displacement position other than the second relative displacement position.

11. The bed according to claim 10, **characterized in that**, in the second relative displacement position of the bed frame (20) and the base (12), the stiffening elements (86) can be manually actuated and thus are movable and lockable in a displacement position other than the second relative displacement position, or that each stiffening element (86) is arranged self-supporting relative to the base (12) and is automatically released from engagement with the two foot-end-side sections (26b) of the side portions (26) of the bed frame (20) when the bed frame (20) and the base (12) assume their second relative displacement position.

12. The bed according to claim 10 or 11, **characterized in that** the stiffening elements (86) are respectively formed as bars (84), that, on both sections (26a,26b) of each side portion (26) of the head-end-side bed frame section (20a), a respective guiding channel (88) is arranged for guiding the respective bar (84) on the foot-end-side section (26b) of the side portion (26) and a receiving channel (90) is arranged for receiving said bar (84), and that, during the relative displacement of the bed frame (20) and the base (12), the bars (84) are located in the guiding and receiving channels (88,90), and, in the second relative displacement position, the bars are located outside the receiving channels (90).

13. The bed according to any one of claims 1 to 12, **characterized in that** at least one locking element (92,93) is provided for selective mechanical locking of the foot- and head-end-side bed frame sections (20b,20a) so as to prevent undesired relative movement of the foot-end-side and head-end-side sections (20a,20b,30a,30b) of the bed frame (20) and the mattress support structure (30) when the bed frame (20) and the base (12) are arranged in the second relative displacement position.

14. The bed according to any one of claims 1 to 13, **characterized in that** the base (12) is adapted to have its length adjusted relative to the bed frame (20) in the longitudinal direction of the base parallel to the side portions (26) of the bed frame (20).

15. The bed according to claim 14, **characterized in that** the base (12) on its head-end-side end (17) is connected to the bed frame (20) while being secured against displacement relative to the bed frame (20), and on its foot-end-side end (15) is connected to the bed frame (20) for longitudinal displacement thereon.

## Revendications

1. Lit, en particulier lit médicalisé ou lit de soin, comprenant :
- un cadre de lit (20) pourvu de deux éléments latéraux (26) sur les faces latérales, une extrémité de tête (21) et une extrémité de pied (23) ;
- un dispositif support de matelas (30) comprenant une partie dossier (32) réglable, une partie d'assise (34, 36) et une partie pour les jambes (38) réglable, et
- un châssis inférieur (12) placé sous le cadre de lit (20), le châssis inférieur (12) présentant une extrémité côté pied (15) tournée vers l'extrémité de pied (23) et une extrémité côté tête (17) tournée vers l'extrémité de tête (21),
- le dispositif support de matelas (30) étant séparable, le long d'un plan de division (44) s'étendant de manière sensiblement parallèle à l'élément de pied et de tête (24, 22) du cadre de lit (20), en une partie côté extrémité de pied (30b) et une partie côté extrémité de tête (30a),
- le cadre de lit (20) étant séparable ou séparé, le long d'un plan de division (45) s'étendant de manière sensiblement parallèle au plan de division (44) du dispositif support de matelas (30), en une partie de cadre de lit côté extrémité de pied (20b) et une partie de cadre de lit côté extrémité de tête (20a),
- la partie côté extrémité de pied (30b) d'au moins le dispositif support de matelas (30) pouvant au choix être bloquée au niveau de la partie côté extrémité de tête (30a) de celui-ci ou bien être déplacée par rapport à celle-ci,
- le cadre de lit (20) et le châssis inférieur (12) étant déplaçables longitudinalement l'un par rapport à l'autre, notamment de manière motorisée, dans une direction longitudinale parallèle aux éléments latéraux (26) du cadre de lit (20), à savoir entre une première et une seconde position de déplacement relatif,
- le plan de division (44) du dispositif support de matelas (30) se trouvant, dans la première position de déplacement relatif, dans la zone située entre les extrémités côté pied et côté tête (15, 17) du châssis inférieur (12),
- le plan de division (44) du dispositif support de matelas (30) se trouvant, dans la seconde position de déplacement relatif, sensiblement aligné avec l'extrémité côté pied (15) du châssis inférieur (12) ou bien se trouvant entre l'extrémité côté pied (15) du châssis inférieur (12) et l'extrémité de pied (23) du cadre de lit (20),
- les parties côté extrémité de pied (20b, 30b) du dispositif support de matelas (30) et du cadre de lit (20) étant déplaçables latéralement au-delà des faces latérales du cadre de lit (20), la partie côté extrémité de pied (30b) du dispositif support de matelas (30) étant guidée sur sa partie côté extrémité de tête (30a) de façon à pouvoir être déplacée latéralement,
**caractérisé en ce que**
- la partie côté extrémité de pied (30b) du dispositif support de matelas (30) est reliée à la partie côté extrémité de tête (30a) du dispositif support de matelas (30) à l'aide d'au moins deux éléments de liaison (65 ; 65 ") divisibles,
- chaque élément de liaison (65 ; 65") présente une première partie d'élément de liaison (62, 64 ; 67") disposée sur la partie côté extrémité de pied (30b) du dispositif support de matelas (30) et une seconde partie d'élément de liaison (68, 70 ; 69") disposée sur la partie côté extrémité de tête (30a) du dispositif support de matelas (30), et
- les deux parties d'élément de liaison (62, 64 ; 67" ; 68, 70 ; 69") de chaque élément de liaison (65 ; 65") peuvent être séparées et accouplées par translation le long d'un axe (68', 74' ; 73") d'élément de liaison s'étendant sensiblement transversalement à la dimension longitudinale du lit, lequel axe est situé sur une partie d'élément de liaison (67") et sur lequel l'autre partie d'élément de liaison (69") est maintenue ou guidée.

2. Lit selon la revendication 1, **caractérisé en ce que** lesdits éléments de liaison (65 ; 65"), au moins au nombre de deux, sont conçus chacun sous forme de charnières ou d'articulations ayant des axes d'articulation (68', 74' ; 73") sensiblement parallèles aux plans de division (44, 45) et transversaux à la direction de déplacement longitudinal du cadre de lit (20) et du châssis inférieur (12), les charnières ou articulations pouvant être séparées ou accouplées par translation le long de leurs axes d'articulation (68', 74' ; 73").

3. Lit selon la revendication 2, **caractérisé en ce que** chaque articulation présente un élément profilé (64, 72) sensiblement en forme de C qui est disposé sur l'une des deux parties (30a, 30b) du dispositif support de matelas (30) et un élément profilé (68, 74) sensiblement cylindrique reçu par l'élément profilé (64, 72) sensiblement en forme de C, qui est disposé sur l'autre des deux parties (20a, 30a) du dispositif support de matelas (30) et est guidé à coulissement dans l'élément profilé (64, 72) sensiblement en forme de C.

4. Lit selon l'une des revendications 1 à 3, **caractérisé en ce que** l'axe de l'articulation entre les deux parties (30a, 30b) du dispositif support de matelas (30) s'étend au-dessus des éléments latéraux (26) du cadre de lit (20).

5. Lit selon l'une des revendications 2 à 4, **caractérisé en ce que** les deux parties (20a, 20b) du cadre de lit (20) sont également reliées par au moins deux articulations, dont chacune présente un élément profilé (72) sensiblement en forme de C, qui est disposé sur l'une des deux parties (20a, 20b) du cadre de lit (20), et un élément profilé (74) sensiblement cylindrique reçu par l'élément profilé (72) sensiblement en forme de C, qui est disposé sur l'autre des deux parties (20a, 20b) du cadre de lit (20) et est guidé à coulissement dans l'élément profilé (72) sensiblement en forme de C.

6. Lit selon l'une des revendications 1 à 5, **caractérisé en ce que** la partie côté extrémité de pied (20b) du cadre de lit (20) peut être supportée sur une base sur laquelle peut être positionné le châssis inférieur (12).

7. Lit selon l'une des revendications 6, **caractérisé en ce que** la partie côté extrémité de pied (20b) du cadre de lit (20) peut être supportée sur la base sur laquelle peut être positionné le châssis inférieur (12) par au moins trois pieds support (58), en particulier quatre pieds support (58).

8. Lit selon l'une des revendications 1 à 7, **caractérisé en ce que** chaque élément de liaison (65 ; 65") a une dimension s'étendant dans la direction de déplacement transversal des parties (30a, 30b, 20a, 20b) respectives, reliées par l'élément de liaison (65 ; 65 "), du dispositif support de matelas (30) et éventuellement du cadre de lit (20) et **en ce que** la distance entre deux éléments de liaison adjacents est plus grande que ladite dimension.

9. Lit selon l'une des revendications 1 à 8, **caractérisé en ce que** le châssis inférieur (12) est réglable en hauteur entre une hauteur minimale et une hauteur maximale et **en ce que** la capacité de déplacement longitudinal du cadre de lit (20) et du châssis inférieur (12) est débloquée quand le châssis inférieur (12) est sensiblement à la hauteur minimale et/ou la capacité de déplacement vertical du châssis inférieur (12) est débloquée dans la première position de déplacement relatif du cadre de lit (20) et du châssis inférieur (12) et/ou le réglage en hauteur du châssis inférieur (12) est débloqué dans la seconde position de déplacement relatif du cadre de lit (20) et du châssis inférieur (12) jusqu'à une hauteur légèrement supérieure à la hauteur minimale.

10. Lit selon l'une des revendications 1 à 9, **caractérisé en ce qu'**un élément de raidissement (86) est disposé au niveau de chaque élément latéral (26) du cadre de lit (20) entre une section côté extrémité de pied et une section côté extrémité de tête (26a, 26b) de l'élément latéral (26), lequel élément de raidissement (86) s'étend des deux côtés du plan de division (45) du cadre de lit (20) et peut plonger ou plonge dans les deux sections (26a, 26b) de chaque élément latéral (26) lorsque le cadre de lit (20) et le châssis inférieur (12) adoptent une position autre que la seconde position de déplacement relatif.

11. Lit selon la revendication 10, **caractérisé en ce que**, dans la seconde position de déplacement relatif du cadre de lit (20) et du châssis inférieur (12), les éléments de raidissement (86) sont actionnables manuellement et, de ce fait, sont mobiles et peuvent être bloqués dans une autre position que la seconde position de déplacement relatif, ou **en ce que** chaque élément de raidissement (86) est disposé de manière fixe par rapport au châssis inférieur (12) et se dégage automatiquement des deux sections côté extrémité de pied (26b) des éléments latéraux (26) du cadre de lit (20) lorsque le cadre de lit (20) et le châssis inférieur (12) adoptent leur seconde position de déplacement relatif.

12. Lit selon la revendication 10 ou 11, **caractérisé en ce que** les éléments de raidissement (86) sont chacun réalisés sous forme d'axes (84), **en ce que** les deux sections (26a, 26b) de chaque élément latéral (26) de la partie de cadre de lit (20a), côté extrémité de tête, sont pourvues chacune d'un canal de guidage (88) pour guider l'axe (84) concerné sur la section côté extrémité de pied (26b) de l'élément latéral (26) et d'un canal de réception (90) pour recevoir l'axe (84), et **en ce que** les axes (84) sont disposés dans les canaux de guidage et de réception (88, 90) pendant le déplacement relatif du cadre de lit (20) et du châssis inférieur (12) et qu'ils se trouvent dans la seconde position de déplacement relatif hors des canaux de réception (90).

13. Lit selon l'une des revendications 1 à 12, **caractérisé en ce qu'**au moins un élément de verrouillage (92, 93) est prévu pour le verrouillage mécanique sélectif des parties de cadre de lit (20b, 20a), côté extrémité de pied et de tête, afin d'empêcher un mouvement relatif inopiné des parties (20a, 20b ; 30a, 30b), côté extrémité de pied et de tête, du cadre de lit (20) et du dispositif de support de matelas (30) lorsque le cadre de lit (20) et le châssis inférieur (12) se trouvent dans la seconde position de déplacement relatif.

14. Lit selon l'une des revendications 1 à 13, **caractérisé en ce que** le châssis inférieur (12) est réglable en longueur, par rapport au cadre de lit (20), dans son étendue longitudinale parallèle aux éléments latéraux (26) du cadre de lit (20).

15. Lit selon la revendication 14, **caractérisé en ce que** le châssis inférieur (12), en son extrémité côté tête (17), est relié de manière sécurisée au cadre de lit (20) pour empêcher des déplacements par rapport au cadre de lit (20), et, en son extrémité côté pied (15), est relié au cadre de lit (20) de façon à pouvoir être mobile sur le plan longitudinal.
